# FASCICULE DE BREVET EUROPEEN

(11) **EP 0 722 888 B1**
(45) Date de publication et mention de la délivrance du brevet: **22.07.1998**
(21) Numéro de dépôt: 96400143.2
(22) Date de dépôt: 22.01.1996
(51) Int. Cl.: B65D 1/02

(54) **Bouteille en matière plastique écrasable à vide par compression axiale**
Im leeren Zustand, durch axialen Druck, zusammenpressbare Kunststoffflasche
Plastic bottle crushable in the empty state by axial pressure

(30) Priorité: 23.01.1995 FR 9500711
(43) Date de publication de la demande: 24.07.1996
(73) Titulaire: SOCIETE ANONYME DES EAUX MINERALES D'EVIAN, F-74503 Evian-les-Bains (FR)
(72) Inventeur: Petre, Jean-Marie, F-74890 Bons-en Chablais (FR); Fandeux, Isabelle, F-74500 Evian-les-Bains (FR)
(74) Mandataire: Ramey, Daniel

(56) Documents cités:
- EP-A- 0 644 121
- WO-A-94/05555
- FR-A- 2 259 754
- US-A- 5 174 458

## Description

L'invention concerne une bouteille en matière plastique, destinée en particulier à contenir une boisson telle par exemple que de l'eau minérale, et qui est écrasable à vide par compression axiale pour être réduite à un résidu de faible volume.

On connait du document EP-A-0 644 121 qui représente l'étant de la technique selon l'Article 54(3) de la CBE, des bouteilles de ce type dont le corps cylindrique est formé avec des cannelures transversales à section en V qui comportent des saillies locales orientées vers l'extérieur et constituant des amorces de pliage qui permettent un écrasement à peu près complet de la bouteille ouverte et vide lorsqu'on lui applique un effort de compression axiale de moins de 10 daN, ces bouteilles présentant cependant une bonne résistance en compression axiale lorsqu'elles sont pleines et bouchées, ce qui permet de les transporter sous forme de charges palettisées et de fardeaux gerbés.

Les bouteilles décrites dans la Demande antérieure précitée sont à section transversale circulaire, et les amorces de pliage sont régulièrement réparties dans les cannelures et décalées angulairement de π/n d'une cannelure à l'autre, n étant le nombre d'amorces de pliage par cannelure et étant en général compris entre 3 et 20.

Ces dispositions ne sont pas directement applicables à des bouteilles de forme cylindrique à section transversale sensiblement polygonale, dans lesquelles les arêtes de la paroi cylindrique de la bouteille constituent des zones de plus grande rigidité, de sorte qu'il faut appliquer à la bouteille vide et ouverte un effort de compression axiale beaucoup plus important pour provoquer son écrasement, les arêtes de la paroi s'opposant de plus à un écrasement uniforme ou régulier de la bouteille.

L'invention a pour but d'apporter une solution, simple, efficace et peu coûteuse à ce problème.

Elle a pour objet des bouteilles en matière plastique de forme générale cylindrique à section transversale sensiblement polygonale, par exemple rectangulaire ou carrée, qui, à vide et ouvertes, sont facilement écrasables par application d'un effort de compression axiale de valeur relativement faible, qui sont néanmoins transportables en charges gerbées et palettisées quand elles sont pleines et bouchées, et qui peuvent être fabriquées par les techniques classiques d'injection-soufflage ou d'extrusion-soufflage.

Elle propose, à cet effet, une bouteille en matière plastique, écrasable à vide par compression axiale et comprenant un corps cylindrique formé avec des cannelures transversales à section sensiblement en V et des amorces de pliage formées localement sur les fonds des cannelures et faisant saillie vers l'extérieur, ledit corps étant à section transversale polygonale à sommets arrondis et les amorces de pliage étant formées au voisinage immédiat des sommets arrondis de la section polygonale du corps.

La présence des amorces de pliage au voisinage immédiat des sommets arrondis de la section polygonale du corps de la bouteille favorise et facilite l'écrasement de celle-ci (vide et ouverte) par application d'un effort axial faible de compression, en réduisant la rigidité (à vide) des arêtes arrondies du corps de la bouteille.

De préférence, les amorces de pliage sont décalées angulairement d'une cannelure à l'autre, en étant formées alternativement d'un côté et de l'autre des sommets arrondis de la section du corps.

Selon une autre caractéristique de l'invention, le nombre d'amorces de pliage par cannelure est égal au nombre de sommets arrondis de la section transversale du corps.

Dans une première forme de réalisation de l'invention, le corps de la bouteille est à section sensiblement carrée, les amorces de pliage sont au nombre de quatre par cannelure et sont formées à 90° les unes des autres dans chaque cannelure.

Dans une autre forme de réalisation de l'invention, le corps de la bouteille est à section sensiblement rectangulaire, avec des côtés incurvés convexes, c'est-à-dire à concavité tournée vers l'intérieur de la bouteille.

Chaque amorce de pliage peut être délimitée par l'intersection de la cannelure et d'une surface cylindrique à section circulaire dont l'axe est à l'intérieur de la bouteille et est orienté en oblique par rapport à l'axe de la bouteille, l'amorce de pliage étant formée par la partie de ladite surface cylindrique qui se trouve en saillie sur la face extérieure de la cannelure.

En variante, chaque amorce de pliage est délimitée par l'intersection de la cannelure et d'une surface tronconique à section droite circulaire dont l'axe est à l'intérieur de la bouteille et est sensiblement parallèle à l'axe de la bouteille ou orienté en oblique par rapport à ce dernier, l'amorce de pliage étant formée par la partie de cette surface tronconique qui se trouve en saillie sur la face extérieure de la cannelure.

L'invention sera mieux comprise et d'autres caractéristiques, détails et avantages de celle-ci apparaitront plus clairement à la lecture de la description qui suit, faite à titre d'exemple en référence aux dessins annexés dans lesquels :
la figure 1 est une vue schématique en élévation d'une bouteille selon l'invention;
la figure 2 est une vue schématique agrandie en coupe transversale selon la ligne II-II de la figure 1,
la figure 3 est une vue schématique agrandie d'une partie du corps de la bouteille de la figure 1, vu sous un autre angle,
la figure 4 est une vue partielle correspondant à la figure 3 et représentant une variante de réalisation;
la figure 5 est une vue schématique en coupe transversale d'une autre variante de réalisation de la bouteille selon l'invention.

On se réfère d'abord aux figures 1 à 3 qui représentent schématiquement une première forme de réalisation de l'invention, selon laquelle une bouteille 10 réalisée en une matière plastique telle que du PET (poly-(téréphtalate d'éthylène) ) comprend un corps 12 de forme générale cylindrique à section sensiblement carrée, formé avec des cannelures transversales 14 à section sensiblement en V, qui comportent des amorces de pliage 16 faisant saillie vers l'extérieur de la bouteille et permettant un écrasement à peu près complet de celle-ci (ouverte et vide) lorsqu'on la soumet à un effort de compression axiale d'environ 10 daN.

Les amorces de pliage 16 sont au nombre de 4 par cannelure dans l'exemple représenté et sont situées au voisinage immédiat des sommets arrondis 18 de la section transversale du corps 12, en étant décalées angulairement d'une cannelure 14 à la suivante, les amorces de pliage 16 d'une cannelure 14 étant représentées en traits pleins en figure 2 et celles de la cannelure inférieure étant en pointillés.

Comme on le voit bien en figure 2, l'arc de cercle qui définit le contour d'une amorce de pliage 16 dans le plan de la figure 2 (plan de coupe II-II de la figure 1) est raccordé à l'arc de cercle qui définit un sommet arrondi 18 de la section du corps 12, sensiblement au point où l'arc de cercle du sommet arrondi 18 est raccordé au côté rectiligne correspondant 20 de la section du corps 12 dans le plan de la figure 2, ce côté rectiligne 20 correspondant au fond de la cannelure 14.

Ainsi, toutes les amorces de pliage 16 sont formées au voisinage immédiat des portions de cylindre qui définissent les arêtes arrondies du corps 12, et cela sans empiéter sensiblement sur les arrondis de ces arêtes.

Le décalage angulaire entre les amorces de pliage 16 d'une cannelure à l'autre est tel que quand une amorce de pliage 16 d'une cannelure se trouve d'un côté d'un sommet arrondi 18 de la section du corps 12, l'amorce de pliage 16 correspondante de la cannelure inférieure ou supérieure est de l'autre côté de ce sommet arrondi 18, comme on le voit bien sur le dessin de la figure 2. En d'autres termes, quand une amorce de pliage 16 d'une cannelure est sur une face plane du corps de la bouteille, les amorces de pliage correspondantes des cannelures supérieure et inférieure se trouvent sur une autre face du corps de la bouteille.

Les amorces de pliage 16 sont générées, dans le mode de réalisation des figures 1 à 3, par des surfaces cylindriques 22 à section droite circulaire dont les axes 24 sont situés à l'intérieur de la bouteille et inclinés en oblique par rapport à l'axe 26 de la bouteille, les amorces de pliage 16 étant formées par les parties de ces surfaces cylindriques 22 qui se trouvent en saillie sur les faces extérieures des cannelures 14.

Les axes des surfaces cylindriques 22 sont inclinés d'un angle compris entre 10 et 30 ou 35° environ, de préférence de 20° environ par rapport à l'axe de la bouteille.

Les contours des amorces de pliage 16 dans une vue en élévation de la bouteille résultent des intersections des surfaces cylindriques 22 avec les cannelures 14 à section en V et sont alors sensiblement elliptiques comme on le voit sur les figures 1 et 3.

Dans une variante représentée schématiquement en figure 4, les amorces de pliage sont formées par des surfaces tronconiques 28 à section droite circulaire dont les axes sont situés à l'intérieur de la bouteille et peuvent être parallèles à l'axe 26 de celle-ci ou légèrement inclinés en oblique par rapport à cet axe. Dans ce cas, les contours des amorces de pliage dans une vue en élévation de la bouteille, qui sont définis par les intersections des surfaces tronconiques 28 avec les cannelures 14 à section en V, sont de forme sensiblement triangulaire à côtés incurvés, comme on le voit en figure 4.

Dans les deux cas, les lignes de sommet des amorces de pliage 16, qui sont des génératrices des surfaces 22 ou 28 et qui sont définies par les intersections des amorces de pliage et des plans médians de symétrie de ces amorces passant par l'axe de la bouteille, sont rectilignes et inclinées d'un angle de 10 à 30 ou 35° environ sur l'axe de la bouteille, la valeur actuellement préférée de cet angle étant de l'ordre de 20°. Les lignes de sommet sont raccordées aux parois des cannelures par des arrondis concaves (à concavité tournée vers l'extérieur de la bouteille) de très faible rayon de courbure.

De façon générale, l'angle d'inclinaison des lignes de sommet des amorces de pliage par rapport à l'axe de la bouteille doit être supérieur à 10° environ et inférieur à la moitié de l'angle d'ouverture des cannelures 14 (ou angle au sommet de la section en V des cannelures), cet angle d'ouverture étant d'environ 70° dans les exemples représentés aux dessins. L'angle d'inclinaison des lignes de sommet des amorces de pliage dépend aussi de la profondeur de la cannelure. Dans tous les cas, cet angle est tel que la composante d'une force axiale de compression exercée sur la bouteille (vide et ouverte), le long d'une perpendiculaire à la ligne de sommet d'une amorce de pliage, doit faire plier l'amorce vers l'extérieur de la bouteille.

Les amorces de pliage 16 formées dans les cannelures 14 peuvent être définies complètement de la façon suivante :
- leur forme en saillie vers l'extérieur sur les cannelures 14 est déterminée par la forme cylindrique ou tronconique de la surface de révolution qui les engendre,
- les positions des axes de ces surfaces cylindriques ou tronconiques à l'intérieur de la bouteille sont définies à partir de l'étendue angulaire de chaque amorce de pliage dans un plan transversal passant par le milieu de la cannelure correspondante (plan de la figure 2) et par la saillie radiale que forme chaque amorce de pliage 16 dans ce plan sur le fond 20 de la cannelure 14, ainsi que par la position du point de raccordement de l'amorce de pliage 16 au sommet arrondi voisin 18 de la section du corps 12.

On peut par exemple fixer les conditions initiales suivantes :
- chaque amorce de pliage 16 est raccordée par une extrémité à une extrémité d'un sommet arrondi 18, de sorte que les axes 24 des surfaces cylindriques ou tronconiques qui définissent les amorces de pliage vont couper le plan de la figure 2 en des points situés sur les lignes 30 qui passent par les extrémités des sommets arrondis et par le centre O de la section du corps 12 de la bouteille,
- l'étendue angulaire ε d'une amorce de pliage 16 autour de l'axe de la bouteille est fixée à une valeur telle que la longueur développée de l'amorce (ou longueur du contour extérieur de l'amorce dans le plan de la figure 2) est comprise entre 0,03 fois et 0,1 fois le périmètre de la bouteille dans ce plan,
- cette étendue angulaire ou longueur développée détermine la position de l'autre extrémité de l'amorce de pliage sur le fond 20 de la cannelure 14 (la première extrémité se trouvant sur l'une des lignes 30 précitées),
- la saillie radiale maximale de l'amorce de pliage 16 sur le fond 20 de la cannelure 14 dans le plan de la figure 2 est d'environ la moitié de la profondeur de la cannelure et détermine le rayon de cette amorce de pliage autour de l'axe 24 et donc la position de la trace de l'axe 24 sur la ligne 30 correspondante.

La position de cette trace sur une ligne 30 étant déterminée pour une amorce de pliage, les positions des traces des axes 24 pour les autres amorces de pliage 16 de la même cannelure 14 s'en déduisent par des rotations de 90° autour de l'axe de la bouteille. En ce qui concerne les amorces de pliage 16 des cannelures suivantes, on obtient les positions des traces des axes 24 des surfaces de révolution correspondantes sur les lignes 30 précitées par une rotation autour de l'axe de la bouteille sur un angle sensiblement égal à l'étendue angulaire de chaque sommet arrondi 18 précité.

Dans la forme de réalisation des figures 1 à 3, le corps de la bouteille est à section transversale carrée à sommets arrondis et la répartition des amorces de pliage dans une cannelure 14 est régulière, les amorces de pliage 16 se trouvant à 90° les unes des autres autour de l'axe de la bouteille.

Dans la forme de réalisation de la figure 5, le corps 12 de la bouteille est à section transversale sensiblement rectangulaire, avec des sommets arrondis 18 et des côtés incurvés convexes 32. Chaque cannelure 14 comprend quatre amorces de pliage 16 qui sont par exemple générées par une surface tronconique comme dans la forme de réalisation de la figure 4, et qui sont formées au voisinage immédiat des sommets arrondis 18, de sorte que la répartition des amorces de pliage 16 autour de l'axe de la bouteille n'est plus uniforme. Par exemple, deux amorces de pliage 16 voisines des extrémités d'un petit côté de la section rectangulaire sont séparées angulairement de 80° environ, tandis que deux amorces de pliage 16 voisines des extrémités d'un grand côté de la section rectangulaire sont séparées d'environ 100°, par rapport à l'axe de la bouteille.

Comme dans les formes de réalisation précédentes, les amorces de pliage de deux cannelures adjacentes sont décalées angulairement d'une cannelure à l'autre, d'un angle correspondant approximativement à l'étendue angulaire de chaque sommet arrondi 18.

Pour le reste, les paramètres de définition des amorces de pliage 16 sont semblables à ceux décrits en référence à la figure 2.

Dans le cas d'une bouteille ayant un corps à section transversale polygonale autre qu'un carré ou un rectangle, le nombre d'amorces de pliage par cannelure transversale est égal au nombre de sommets de la section polygonale, les règles de définition des amorces de pliage étant celles exposées ci-dessus.

Les bouteilles selon l'invention sont fabricables par extrusion-soufflage ou injection-soufflage, en PET ou en une autre matière plastique telle que du PVC par exemple, une polyoléfine ou un polyester, une matière souple ou composite, multi-couches ou "compound".

## Revendications

1. Bouteille en matière plastique, écrasable à vide par compression axiale et comprenant un corps cylindrique (12) formé avec des cannelures transversales (14) à section sensiblement en V et des amorces de pliage (16) formées localement sur les fonds des cannelures et faisant saillie vers l'extérieur, le corps (12) étant à section transversale polygonale à sommets arrondis (18) et les amorces de pliage (16) étant formées au voisinage immédiat des sommets arrondis (18) de la section polygonale du corps (12).

2. Bouteille selon la revendication 1, caractérisée en ce que les amorces de pliage (16) sont décalées angulairement d'une cannelure (14) à l'autre.

3. Bouteille selon la revendication 1 ou 2, caractérisée en ce que les amorces de pliage (16) sont formées alternativement, d'une cannelure à l'autre, d'un côté et de l'autre des sommets arrondis (18).

4. Bouteille selon l'une des revendications précédentes, caractérisée en ce que le nombre d'amorces de pliage (16) par cannelure est égal au nombre de sommets arrondis (18) de la section polygonale du corps.

5. Bouteille selon une des revendications 2 à 4, caractérisée en ce que le décalage angulaire des axes (24) des amorces de pliage (16) d'une cannelure à l'autre est sensiblement égal à l'étendue angulaire d'un sommet arrondi (18), par rapport à l'axe de la bouteille.

6. Bouteille selon l'une des revendications précédentes, caractérisée en ce que le corps (12) est à section sensiblement carrée.

7. Bouteille selon la revendication 6, caractérisée en ce que les amorces de pliage (16) sont au nombre de quatre par cannelure et sont formées à 90° les unes des autres dans chaque cannelure (14).

8. Bouteille selon l'une des revendications 1 à 5, caractérisée en ce que le corps (12) est à section sensiblement rectangulaire à côtés incurvés convexes (32) (dont la concavité est tournée vers l'intérieur de la bouteille).

9. Bouteille selon l'une des revendications précédentes, caractérisée en ce que chaque amorce de pliage (16) est délimitée par l'intersection de la cannelure (14) et d'une surface cylindrique (22) à section circulaire dont l'axe (24) est à l'intérieur de la bouteille et est orienté en oblique par rapport à l'axe (26) de la bouteille, l'amorce de pliage étant formée par la partie de ladite surface cylindrique (22) qui se trouve en saillie sur la face extérieure de la cannelure (14).

10. Bouteille selon l'une des revendications 1 à 8, caractérisée en ce que chaque amorce de pliage (16) est délimitée par l'intersection de la cannelure (14) et d'une surface tronconique (28) à section droite circulaire, dont l'axe est à l'intérieur de la bouteille et est sensiblement parallèle à l'axe de la bouteille ou orienté en oblique par rapport à ce dernier.

11. Bouteille selon l'une des revendications précédentes, caractérisée en ce que l'étendue angulaire d'une amorce de pliage (16) autour de l'axe de la bouteille est telle que la longueur du contour de l'amorce dans un plan perpendiculaire à l'axe de la bouteille est comprise entre 0,03 fois et 0,1 fois le périmètre de la bouteille dans ce plan.

12. Bouteille selon l'une des revendications précédentes, caractérisée en ce que chaque amorce de pliage (16) comprend une génératrice ou ligne de sommet qui s'étend dans un plan de symétrie passant par l'axe de la bouteille et qui est inclinée sur cet axe d'un angle compris entre 10 et 30 ou 35° environ.

13. Bouteille selon l'une des revendications précédentes, caractérisée en ce que la valeur maximale de la saillie radiale formée par une amorce de pliage (16) sur le fond (20) de la cannelure (14) correspondante dans un plan transversal médian passant par le milieu de la cannelure, est d'environ la moitié de la profondeur de la cannelure (14).

## Claims

1. A plastics material bottle that is collapsible when empty by applying axial compression, the bottle comprising a cylindrical body (12) formed with substantially V-section transverse fluting grooves (14) and with outwardly-projecting fold starters (16) formed locally on the bottoms of the fluting grooves, the body (12) being of polygonal cross-section with rounded corners (18) and the fold starters (16) being formed in the immediate vicinity of the rounded corners (18) of the polygonal section of the body (12).

2. A bottle according to claim 1, characterized in that the fold starters (16) are angularly offset from one fluting groove (14) to the next.

3. A bottle according to claim 1 or 2, characterized in that the fold starters (16) are formed in alternation from one fluting groove to the next, on either side of each rounded corner (18).

4. A bottle according to any preceding claim, characterized in that the number of fold starters (16) per fluting groove is equal to the number of rounded corners (18) in the polygonal section of the body.

5. A bottle according to any one of claims 2 to 4, characterized in that the angular offset between the axes (24) of the fold starters (16) from one fluting groove to the next is substantially equal to the angular extent of a rounded corner (18) about the axis of the bottle.

6. A bottle according to any preceding claim, characterized in that the body (12) is substantially square in section.

7. A bottle according to claim 6, characterized in that there are four fold starters (16) per fluting groove and they are formed at 90° intervals from one another in each fluting groove (14).

8. A bottle according to any one of claims 1 to 5, characterized in that the body (12) is of substantially rectangular section having convex curved sides (32), with the concave faces thereof facing towards the inside of the bottle.

9. A bottle according to any preceding claim, characterized in that each fold starter (16) is defined by the intersection of the fluting groove (14) and a circular section cylindrical surface (22) whose axis (24) lies inside the bottle and extends obliquely relative to the axis (26) of the bottle, the fold starter being formed by that portion of said cylindrical surface (22) which projects beyond the face of the fluting groove (14).

10. A bottle according to any one of claims 1 to 8, characterized in that each fold starter (16) is defined by the intersection of the fluting groove (14) and a frustoconical surface (28) of circular right section whose axis lies inside the bottle and is substantially parallel to the axis of the bottle or extends obliquely relative thereto.

11. A bottle according to any preceding claim, characterized in that the angular extent of a fold starter (16) about the axis of the bottle is such that the length of the outline of the fold starter in a plane perpendicular to the axis of the bottle lies in the range 0.03 times to 0.1 times the perimeter of the bottle in said plane.

12. A bottle according to any preceding claim, characterized in that each fold starter (16) comprises a vertex line or generator line that extends in a plane of symmetry including the axis of the bottle and inclined relative to said axis by an angle lying in the range about 10° to about 30° or 35°.

13. A bottle according to any preceding claim, characterized in that the maximum value of the radial projection formed by a fold starter (16) from the bottom (20) of the corresponding fluting groove (14) in a mid transverse plane passing through the middle of the fluting groove is about half the depth of the fluting groove (14).

## Patentansprüche

1. Flasche aus einem Plastikmaterial, welche im Leerzustand durch Druck in Axialrichtung zusammenschiebbar ist und einen zylindrischen Körper (12) aufweist, der mit in Querrichtung verlaufenden Rillen (14), deren Querschnitt im wesentlichen V-förmig ist, sowie mit örtlich begrenzt über den Rillenboden nach außen hin vorspringend ausgebildeten Knickelementen (16) ausgebildet ist, wobei der Körper (12) einen polygonalen Querschnitt mit gerundeten Eckabschnitten (18) aufweist, und die Knickelemente (16) in unmittelbarer Nachbarschaft der gerundeten Eckabschnitte (18) des polygonalen Querschnitts des Körpers (12) ausgebildet sind.

2. Flasche nach Anspruch 1, dadurch gekennzeichnet, daß die Knickelemente (16) in aufeinanderfolgenden Rillen (14) in einem Winkel zueinander versetzt angeordnet sind.

3. Flasche nach Anspruch 1 oder 2, dadurch gekennzeichnet, daß die Knickelemente (16) in aufeinanderfolgenden Rillen abwechselnd auf jeweils einer Seite der gerundeten Eckabschnitte (18) ausgebildet sind.

4. Flasche nach einem der vorhergehenden Ansprüche, dadurch gekennzeichnet, daß die Anzahl von Knickelementen (16) pro Rille gleich der Anzahl von gerundeten Eckabschnitten (18) des polygonalen Querschnitts des Körpers ist.

5. Flasche nach einem der Ansprüche 2 bis 4, dadurch gekennzeichnet, daß der Winkel, um den die Achsen (24) der Knickelemente (16) in aufeinanderfolgenden Rillen zueinander versetzt sind, im wesentlichen gleich der Winkelerstreckung eines gerundeten Eckabschnitts (18) bezüglich der Flaschenachse ist.

6. Flasche nach einem der vorhergehenden Ansprüche, dadurch gekennzeichnet, daß der Körper (12) einen im wesentlichen quadratischen Querschnitt aufweist.

7. Flasche nach Anspruch 6, dadurch gekennzeichnet, daß die Knickelemente (16) in jeder Rille (14) vier an der Zahl sind und miteinander rechte Winkel bildend ausgebildet sind.

8. Flasche nach einem der Ansprüche 1 bis 5, dadurch gekennzeichnet, daß der Körper (12) einen im wesentlichen rechtwinkligen Querschnitt mit konvex gekrümmten Seitenabschnitten (32) aufweist (deren Hohlflächen zum Flascheninneren hinweisen).

9. Flasche nach einem der vorhergehenden Ansprüche, dadurch gekennzeichnet, daß jedes Knickelement (16) durch den Schnitt der Rille (14) mit der Oberfläche (22) eines Zylinders mit kreisförmigem Querschnitt begrenzt ist, dessen Achse (24) im Inneren der Flasche enthalten und in Bezug auf die Flaschenachse (26) schräg ausgerichtet ist, wobei das Knickelement den über die Außenfläche der Rille (14) vorspringenden Teil der Zylinderoberfläche (22) darstellt.

10. Flasche nach einem der Ansprüche 1 bis 8, dadurch gekennzeichnet, daß jedes Knickelement (16) durch den Schnitt der Rille (14) mit der Oberfläche (28) eines Stumpfkegels mit kreisförmigem Querschnitt begrenzt ist, dessen Achse im Inneren der Flasche enthalten ist und im wesentlichen parallel zur Flaschenachse verläuft oder schräg zu dieser ausgerichtet ist.

11. Flasche nach einem der vorhergehenden Ansprüche, dadurch gekennzeichnet, daß die Winkelerstreckung eines Knickelementes (16) um die Flaschenachse derart bemessen ist, daß die Länge des Umrisses des Elementes in einer zur Flaschenachse senkrechten Ebene zwischen dem 0,03-fachen und 0,1-fachen des Flaschenumfangs in dieser Ebene beträgt.

12. Flasche nach einem der vorhergehenden Ansprüche, dadurch gekennzeichnet, daß jedes Knickelement (16) eine Erzeugende bzw. Scheitellinie aufweist, welche sich in einer durch die Flaschenachse verlaufenden Symmetrieebene erstreckt und zur Flaschenachse in einem zwischen ca. 10° und 30° bzw. 35° betragenden Winkel geneigt ist.

13. Flasche nach einem der vorhergehenden Ansprüche, dadurch gekennzeichnet, daß der maximale Betrag, um den ein Knickelement (16) in einer in Querrichtung durch die Mitte der Rille verlaufenden Medianebene radial über den Boden (20) der jeweiligen Rille (14) vorsteht, etwa die Hälfte der Tiefe der Rille (14) ist.
